# EUROPÄISCHE PATENTANMELDUNG

(11) **EP 1 120 339 A1**
(43) Veröffentlichungstag der Anmeldung: **01.08.2001**
(21) Anmeldenummer: 00101494.3
(22) Anmeldetag: 24.01.2000
(51) Int. Cl.: B63H 9/10

(54) **Rollreffsysteme für Segel mit Feder- oder Gummiantrieb**

(71) Anmelder: Grobholz, Gernot, 82062 Strasslach/Dingharting (DE)
(72) Erfinder: Grobholz, Gernot, 82062 Strasslach/Dingharting (DE)

(57) **Zusammenfassung**

Erfindungsgemäß ist die Reffstange im Großbaum, am Mast, oder am Vorstag mit einem Federantrieb oder Gummiantrieb ausgestattet.
Der Feder- oder Gummiantrieb kann im aufgerollten Zustand des Segels bereits etwas vorgespannt werden.
Der Federantrieb oder Gummiantrieb wird beim Setzen des aufgerollten Segels aufgezogen über eine Winsch.
Beim Reffen wird die Reffstange durch den aufgezogenen Federantrieb oder Gummiantrieb angetrieben und das Segel wird aufgerollt.

## Beschreibung

Beim Reffen des Großsegel ohne Rollreffanlage wird üblicher weise mittels des Großfalls das Segel herunter gelassen und am Großbaum angebunden. Beim teilweisen Reffen wird der untere Teil des Segels ebenfalls mit Leinen fixiert. Der obere Teil des Segels wird mit Hilfe des Großfalls und der Reffleinen gespannt.
Mit etwas mehr Aufwand wird mittels Rollreffanlagen im Mast oder im Großbaum das Segel gerefft.

Bei Rollreffsysteme im Mast, wird das Großsegel auf einer vertikal gelagerten Reffstange aufgerollt und gerefft.
Bei Rollreffsysteme im Großbaum wird das Großsegel auf einer horizontal gelagerten Reffstange im Großbaum aufgerollt und gerefft.
Bei Rollreffsysteme am Vorstag werden die Genua oder das Vorsegel aufgerollt und gerefft.

Der Antrieb zum Aufrollen geschieht mittels Hydraulikmotor mit Getriebe, mit Leinen manuell, über eine Winsch oder über eine elektrische Winsch.

Beim Rollreffsystem im Baum ist es notwendig, während des Aufrollens, das Segel auf leichten Zug zu halten, was mit etwas Geschick gelingen mag.

Erfindungsgemäß wird die Reffstange beim Reffen mittels einem aufgezogenen Federantrieb oder Gummiantrieb angetrieben.
Der Feder - oder Gummiantrieb wird beim Setzen ( Hochziehen oder Ausholen ) des aufgerollten Großsegels aufgezogen.
Während dem Aufrollen des Segels und bei Stillstand wirkt automatisch das Drehmoment des Federantriebes oder des Gummiantriebes auf die Reffstange und hält somit das Segel auf Spannung.
Beim Reffen in den Großbaum wird der obere Teil des Segels mit Hilfe der Großfall und der Reffleinen oder am Unterliek in alt bewährter weise gespannt.
Der Feder oder Gummiantrieb kann im aufgerollten Zustand des Segels bereits etwas vorgespannt werden.

Beim Rollreffsystem am Vorstag, oder im Mast mit vertikal gelagerter Reffstange ist das Einrollen des Segels durch Winddruck meist erschwert. Der Vorteil mit dem Feder oder Gummiantrieb liegt darin, daß das Aufrollen (Reffen) des Segels mit dem Feder - oder Gummiantrieb erfolgt oder unterstützt wird.
Das Aufziehen des Feder - oder Gummiantriebs erfolgt beim Ausrollen des Großsegels, vorzugsweise mit der Ausholerleine des Segels über eine Winsch.

Das Aufziehen des Feder - oder Gummiantriebs am Vorstag erfolgt während dem Abrollen des Segels mit der Schot der Genua oder des Vorsegels, vorzugsweise über eine Winsch. Das Aufrollen (Reifen) erfolgt, oder wird unterstützt, mit dem aufgezogenen Feder - oder Gummiantrieb.

## Patentansprüche

1. Erfindungsgemäß ist die horizontal gelagerte Reffstange im Großbaum mit einem Federantrieb oder Gummiantrieb ausgestattet.
Der Feder - oder Gummiantrieb kann im aufgerollten Zustand des Segels bereits etwas vorgespannt werden.
Der Federantrieb oder Gummiantrieb wird beim Setzen ( Hochziehen) des aufgerollten Großsegels mit der Großfall aufgezogen.
Beim Reffen wird die Reffstange durch den aufgezogenen Federantrieb oder Gummiantrieb angetrieben und das Großsegel wird aufgerollt

2. Erfindungsgemäß ist die vertikal gelagerte Reffstange im oder am Mast mit einem Federantrieb oder Gummiantrieb ausgestattet.
Der Feder oder Gummiantrieb kann im aufgerollten Zustand des Segels bereits etwas vorgespannt werden.
Der Federantrieb oder Gummiantrieb wird beim Ausholen des aufgerollten Großsegels mit der Ausholerleine aufgezogen.
Beim Reffen wird die Reffstange durch den aufgezogenen Federantrieb oder Gummiantrieb angetrieben und das Großsegel wird aufgerollt.

3. Erfindungsgemäß ist die am Vorstag gelagerte Reffstange mit einem Federantrieb oder Gummiantrieb ausgestattet.
Der Feder oder Gummiantrieb kann im aufgerollten Zustand des Segels bereits etwas vorgespannt werden.
Der Federantrieb oder Gummiantrieb wird beim Abrollen der aufgerollten Genua, oder des Vorsegels mit der Schot aufgezogen.
Beim Reffen wird die Reffstange durch den aufgezogenen Federantrieb oder Gummiantrieb angetrieben und die Genua bzw. das Vorsegel wird aufgerollt.
